# FASCICULE DE BREVET EUROPEEN

(11) **EP 0 082 119 B1**
(45) Date de publication et mention de la délivrance du brevet: **03.12.1986**
(21) Numéro de dépôt: 82810545.2
(22) Date de dépôt: 15.12.1982
(51) Int. Cl.: G04B 47/04, G04B 37/22, B44C 1/26

(54) **Carrure de boîte de montre-bracelet et procédé de fabrication de cette carrure**
Armbanduhrmittelteil und Herstellungsverfahren
Watch case body and method to manufacture the same

(30) Priorité: 15.12.1981 CH 7987/81
(43) Date de publication de la demande: 22.06.1983
(73) Titulaire: Montres Rado S.A., 2543 Lengnau b. Biel (CH)
(72) Inventeur: Lederrey, Marc, CH-2525 Le Landeron (CH)
(74) Mandataire: Gresset, Jean (FR)

## Description

Les carrures de boîtes de montre-bracelet connues, dont la tranche est inrayable, conformément au préambule de la revendication 1, portent une coiffe en un matériau inrayable ou sont faites entièrement en un tel matériau. Dans le premier cas, la coiffe en question est une pièce de fabrication coûteuse et délicate, en raison de sa forme et du retrait que subissent les matériaux durs, en principe frittés. De plus, la fixation de cette coiffe à la carrure de la boîte n'est pas aisée, si on la veut amovible et néanmoins suffisamment forte pour éviter une séparation accidentelle. Dans le second cas, la fabrication est encore plus malaisée et coûteuse, du fait que la pièce en matériau inrayable doit encore présenter des moyens permettant d'y fixer un mouvement de montre. Par ailleurs, une telle pièce, faite tout entière en matériau dur, est sujette à rupture par suite de choc. Il s'ensuit que son fabricant s'expose à devoir remplacer un nombre non négligeable de boîtes entières, pour assurer un service après vente digne de ce nom.

L'invention vise à éviter ces inconvénients, en protégeant la tranche de la carrure d'une boîte de montre-bracelet par des moyens tout aussi efficaces que les moyens connus, mais nettement plus simples, donc moins coûteux. Une carrure présentant les particularités définies par la revendication 1 est convenablement protégée, du fait que les éléments protecteurs qui en garnissent la tranche font saillie de celle-ci. Ils tiennent ainsi les objets étrangers à l'écart du corps de la carrure, qui peut même être fait en un matériau relativement tendre, très facilement usinable et bon marché. Cet effet de protection est déjà atteint en utilisant des éléments protecteurs relativement peu saillants, comme cela ressort de la forme de ces éléments, qui est définie dans la caractéristique de la revendication 1. Des éléments protecteurs émergeant de deux dixièmes de millimètre du corps de la carrure donnent des résultats satisfaisants, en particulier dans le cas où un verre saphir recouvre entièrement la face supérieure de la carrure, ainsi que cela est décrit dans les documents, CH-85-641 313, WD-A1-82/04134, et WO-A1-82/04135 et où les parties découvertes du corps de la carrure, au-dessus et au-dessous des éléments protecteurs ont une hauteur égale au plus à un demi-millimètre. Enfin, la surface des éléments protecteurs, qui est engagée dans un logement de forme correspondante du corps de la carrure, est suffisamment étendue pour assurer une fixation satisfaisante de ces éléments.

Il a déjà été prévu de garnir la tranche d'une carrure de boîte de montre à l'aide d'éléments engagés en partie dans une gorge de la carrure (CH-A-312654). La fabrication séparée des éléments décoratifs et leur fixation subséquente à un corps de carrure, qu'il était possible d'obtenir simplement par décolletage, permettait de réaliser des boîtes avec décorations différentes plus aisément, donc à meilleur compte, qu'en usinant une carrure avec décors en une pièce. Les éléments décoratifs pouvaient, en effet, être fabriqués entièrement par étirage, tronçonnage, matriçage, pliage et polissage, de sorte qu'après leur soudage au corps décolleté de la carrure, cette dernière était terminée.

Pour soumettre ces éléments décoratifs aux dites opérations, ils devaient être faits en un métal malléable, donc relativement tendre. Cette proposition ne suggérait donc nullement l'idée d'utiliser des éléments en matière assez dure pour être inrayable et encore moins celle de protéger les flancs d'une carrure de boîte de montre en n'occupant qu'une partie de leur aire et en n'en saillant qu'à peine.

Il a aussi été prévu de fixer par collage des plaquettes décoratives en saphir, résistant donc aux frottements, sur la face supérieure des boîtes de montre, des maillons de bracelets ou d'autres pièces de bijouterie (DE-A-2 921 597).

Cette proposition ne suggère cependant pas la forme particulière de ces éléments, qui est définie par les présentes revendications, dans le but de protéger la tranche des carrures de boîtes de montres-bracelets et, accessoirement, de conférer à ces carrures une apparence de hauteur notablement réduite en créant, dans le corindon, une zone centrale de forte luminosité, par réflexion de la lumière incidente.

Le mode de fixation des éléments protecteurs défini par la revendication 2 est particulièrement simple et très efficace. Il existe, en effet des colles sur le marché qui résistent à la plupart des agents chimiques, y compris l'acide fluorhydrique. Elles assurent, en outre, une adhérence de 3,5 à 4,5 kilogrammes-force par millimètre carré.

Les formes spéciales d'exécution définies par la revendication 3 sont particulièrement intéressantes du fait que les éléments protecteurs qu'elles comprennent sont extrêmement bon marché et que leur mise en place est aussi aisée que rapide.

L'invention n'est pas limitée à la protection de la tranche de carrures polygonales, ainsi que cela ressort de la revendication 4. Bien que la mise en place des éléments protecteurs soit plus laborieuse que dans les formes d'exécution définies par la revendication 3, ces exécutions sont encore très intéressantes en raison du coût réduit desdits éléments protecteurs.

De préférence, les éléments protecteurs de la tranche de la carrure seront faits comme le définit la revendication 5, car ils confèrent à cette carrure un aspect très attrayant, surtout si sa face supérieure est entièrement recouverte par le verre, comme décrit dans les trois documents précités, car, dans ce cas, il est possible d'assortir l'aspect de la tranche de la carrure à celui du bord du verre.

Dans ces dernières formes d'exécution, il est même possible d'affiner encore l'aspect de la tranche de la carrure à l'aide des particularités définies par la revendication 6. Les réflexions dans le corindon transparent de la lumière incidente créent, en effet une zone centrale de forte luminosité, qui confère à la carrure une apparence de hauteur notablement réduite, en particulier lorsque les éléments protecteurs sont en forme de baguettes.

La carrure selon l'invention est avantageusement fabriquée selon le procédé défini par la revendication 7. Il est, en effet, aisé de fabriquer des éléments cylindriques ou sphériques en matériau dur au diamètre voulu. Comme la carrure est brute lors de leur collage, les manipulations que cette dernière opération implique ne risquent pas de l'altérer. Il en va de même du meulage subséquent des éléments protecteurs. Cette opération ne touche d'ailleurs pas le corps de la carrure. Enfin, les traitements de terminaison appliqués ensuite au corps de la carrure, qui comprennent habituellement un polissage final et un traitement de surface, n'affectent plus les éléments protecteurs, qui sont beaucoup plus durs que le corps de la carrure et que les moyens utilisés pour polir ce dernier.

Il a déjà été prévu d'éliminer certaines parties de pièces collées sur des pierres fines par meulage jusqu'à fleur de la pierre, afin de ne laisser subsister que des incrustations dans celle-ci (FR-A-1 393 525).

Dans ce cas, le meulage élimine une matière relativement tendre - l'or - pour ne laisser que des incrustations de cette matière dans une pièce dure - la pierre -, et non inversément, une matière très dure - le corindon -, collée à un support relativement tendre, en laiton, par exemple.

Le procédé spécial, défini par la revendication 8, produit des carrures conformes à celles définies par la revendication 6, cela de façon particulièrement simple.

Le dessin représente schématiquement et à simple titre d'exemple deux formes d'exécution de la carrure de boîte de montre-bracelet selon l'invention et il illustre un exemple de mise en oeuvre du procédé selon l'invention.
La Figure 1 est une vue en plan d'une montre-bracelet équipée d'une carrure selon la première forme d'exécution ;
la Figure 2 est une vue en perspective à échelle agrandie d'une partie coupée à la Fig. 1 ;
la Figure 3 est une vue en élévation à plus grande échelle de la montre de la Fig. 1 ;
la Figure 4 est une vue en plan semblable à celle de la Fig.1, qui représente une montre équipée d'une carrure selon la deuxième forme d'exécution ;
la Figure est une vue en élévation de la montre de la Fig. 4, qui est semblable à celle de la Fig. 3 ;
la Figure 6 est une coupe médiane de la carrure de la Fig. 5, perpendiculairement à son axe ;
la Figure 7 illustre une étape du mode de mise en oeuvre du procédé selon l'invention, et
la Figure 8 illustre une autre étape de ce mode de mise en oeuvre.

Comme dans le cas des boîtes de montres décrites en particulier dans la demande de brevet suisse N° 4228/80-0, la carrure 1 (Fig. 2) de la boîte de la montre représentée aux Fig. 1 à 3 a sa face supérieure 2 entièrement recouverte par le verre saphir3, qui est fixé à la carrure 1 par engagement à force dans l'ouverture 4 de celle-ci, avec interposition d'une manchette 5, d'une plaque centrale 6, transparente, également en saphir ou faite en verre minéral trempé, qui est collée sous le verre 3. La périphérie de ce dernier porte un cadre décoratif opaque 7, qui détermine l'aspect de la face supérieure de la montre, en conjugaison avec le cadran 8, visible à l'intérieur du cadre 7.

Le verre de la montre représentée pourrait naturellement aussi être agencé et fixé à la carrure 1 de l'une ou l'autre des façons décrites dans les demandes de brevet suisse N° 2858/81-8 et 2859/81-0.

Comme cela ressort de la Fig. 1, la carrure 1 a un contour rectangulaire à coins 9 coupés à 45°. La partie inférieure des petits côtés 10, 11 de la carrure 1, s'étendant respectivement en regard de « 12 h_{"} et de « 6 h », est évidée de la façon bien connue des hommes du métier, de manière à former des cornes permettant d'attacher un bracelet à la boîte de la montre représentée. Sur les longs côtés rectilignes 12, 13 de la boîte, s'étendant respectivement en regard de « 3 h et de « 9 h •, la tranche 14 de la carrure 1 présente des creusures semicylindriques 15, qui s'étendent d'un bout à l'autre de ces faces planes de la tranche 14 de la carrure.

Dans les montres électroniques, dont l'épaisseur des mouvements usuels, fabriqués en grandes séries, est actuellement d'un ordre de grandeur voisin de 2 mm, les dimensions des creusures 15 peuvent être choisies de façon à ne laisser subsister, au-dessus et au-dessous d'elles, que des parties des longs côtés 12,13 de la tranche 14 de la carrure 1, dont la hauteur n'excède pas quelques dixièmes de millimètre. On remarquera par ailleurs que ces creusures 15 peuvent être usinées sans difficulté, à l'aide d'une fraise de forme.

Des baguettes 16, 17, 18 en corindon monocristallin transparent sont collées dans les creusures 15. En section, ces baguettes ont la forme de segments circulaires s'étendant sur un peu plus de 180°, de façon à sortir des creusures 15 et à présenter des parties d'environ deux dixièmes de millimètre d'épaisseur en saillie sur la tranche 14 de la carrure 1. Sur un peu moins de 180°, la partie des baguettes 16,17,18, qui est collée dans les creusures 15, est revêtue d'une mince couche métallique réfléchissante 19. Cette couche 19 est déposée sur les baguettes 16, 17, 18 par vaporisation sous vide de façon bien connue des hommes du métier. L'adhérence d'une couche déposée de cette façon est remarquable. Il n'est, en effet, plus possible de l'enlever sans prendre en même temps une partie du corindon.

Le côté de la carrure 1 s'étendant en regard de « 9 h est muni de deux baguettes, 17, 18, pour faire place, entre ces dernières, à la couronne 20, qui est disposée de ce côté de la boîte, afin que la baguette 16, disposée de l'autre côté et visible au porter, ne soit pas interrompue. La couche 19 a, en effet, la propriété de concentrer dans une zone centrale des baguettes 16, 17, 18, les rayons d'un faisceau de lumière incidente, comme le montrent les flèches a et b (Fig. 2), de sorte qu'en observant ces baguettes à la lumière, on aperçoit, au milieu de leur face plane 21, un « trait 22 de très grande luminosité par rapport au reste des baguettes. Chose curieuse, ce trait 22 confère, en apparence, d'abord à la carrure, mais aussi à la montre elle-même, l'épaisseur d'une montre avec boîte dont la carrure est environ un millimètre moins épaisse.

L'emplacement choisi de la couronne 20 a donc aussi pour effet de ne pas interrompre le phénomène optique mentionné sur le côté de la tranche de la carrure tourné vers la main du porteur de la montre, qui est précisément celui qui sort des manches du porteur et est, de ce fait, le plus visible. La position décrite de la couronne 20 n'est pas désavantageuse. Au contraire, à cet endroit, elle est moins exposée au risque d'être arrachée. Dans une montre à quartz, par ailleurs, cette couronne ne sert qu'aux mises à l'heure, qui se font à la seconde près, en avançant les aiguilles des minutes et des secondes et en les arrêtant sur une heure déterminée, en attendant le « top • correspondant de l'horloge parlante. Si la montre est équipée d'un mécanisme de calendrier, la couronne 20 sert, en outre, à la mise à jour de ce dernier, après les mois de moins de trente et un jours. Or, ces opérations commandées par la couronne, qui sont relativement délicates et doivent être effectuées avec beaucoup de doigté, ne se font pour ainsi dire jamais en gardant la montre au poignet. Lorsqu'elle en est retirée, l'emplacement de la couronne sur l'un ou l'autre des longs côtés de la boîte est manifestement indifférent.

Les extrémités des baguettes 16, 17, 18, qui sont adjacentes aux cornes de fixation du bracelet, sont taillées à 45°, de façon à se trouver à fleur des coins 9 de la boîte. Par ailleurs, différents métaux, tels par exemple que le chrome, l'argent, l'or, et certains carbures tels, par exemple, que ceux de titane ou de bore, peuvent servir à former les couches 19. Il est ainsi possible d'assortir l'apparence des baguettes 16, 17, 18 au reste des parties visibles de la carrure (en platine, en or, en argent rhodié, en acier inoxydable ou chromées, nickelées, plaquées) ou à l'apparence du cadre 7. A cette dernière fin, il est aussi possible d'utiliser des baguettes en corindon fritté, coloré. De telles baguettes seraient alors en général opaques. Il n'y aurait donc plus lieu de déposer une couche réfléchissante sur leur surface collée à la carrure. Par conséquent, l'effet optique des baguettes en corindon transparent, revêtues d'une couche réfléchissante, ne se produirait plus. En revanche, la couleur de ces baguettes pourrait constituer un rappel heureux de celle du cadre 7. Si ce dernier était fait en métal dur, tel qu'un carbure de titane, par exemple, les baguettes 16, 17, 18 pourraient aussi être confectionnées à l'aide du même métal dur.

Afin de protéger convenablement la tranche de la carrure, on choisira dans tous les cas pour les baguettes 16, 17, 18 un matériau pratiquement inrayable, c'est-à-dire qui ne se raye pas, lorsque la montre est portée normalement. Vu que les baguettes 16, 17, 18 font saillie de la carrure 1, les parties de la tranche de cette dernière qu'elles laissent apparaître sont maintenues à l'abri des contacts avec des objets étrangers, qui pourraient en altérer l'état de surface. Vu le peu de prise à de tels objets qu'offrent les baguettes 16, 17, 18 elles-mêmes, celles-ci ne risquent pratiquement ni rupture ni égrisure. Il est ainsi possible de donner à la tranche de la carrure d'une boîte de montre-bracelet une apparence extrêmement soignée, que le porteur de la montre n'aura pas le dépit de voir bientôt s'altérer.

Pour fabriquer la carrure représentée aux Fig. 1 à 3, on confectionne des éléments cylindriques 23 (Fig. 7), rectifiés en plongée sans centres et parfaitement polis. La longueur des éléments 23 dépassera quelque peu celle des côtés de la carrure. Un certain nombre d'éléments 23 est alors placé dans les alvéoles semicylindriques 24 d'un support 25, qu'on introduit dans une installation de vaporisation sous vide. L'exposition des éléments 23 à la vaporisation 26, produit sur eux la couche 19, qui s'étend sur un peu moins de 180°. Comme la surface des éléments 23 est parfaitement polie, cette couche est automatiquement réfléchissante. On remarquera que l'orientation des éléments 23 sur le support 25 est indifférente. Il n'y a donc aucune précaution à prendre pour garnir les alvéoles 24 de ce support.

Les éléments 23, garnis de la couche 19, peuvent alors être collés à la carrure 1 (Fig. 8). Ce faisant il convient de veiller que la partie métallisée des éléments 23 disparaisse à l'intérieur de la rainure 15 de la carrure 1. Comme la métallisation s'étend sur un arc de la section des éléments 23, qui est un peu plus petit que 180°, il n'est pas nécessaire de recourir à des dispositions spéciales pour orienter les éléments 23 par rapport à la carrure 1 de façon que leur partie métallisée soit bien tout entière à l'intérieur de la rainure 15. Lorsque la colle utilisée est entièrement polymérisée, les éléments 23 ne peuvent plus être séparés de la carrure 1 qu'en les détruisant.

Ces éléments 23 sont ensuite soumis à l'action d'une meule 27, qui enlèvera leur segment extérieur jusqu'à la ligne c en traits mixtes, située à environ deux dizièmes de millimètre de la tranche 14 de la carrure 1. Les extrémités des éléments 23, adjacentes à la fixation du bracelet, sont aussi meulées à ce moment-là à fleur des coins 9 de la carrure.

Si, au lieu d'éléments 23 en coridon monocristallin transparent, on utilise des éléments opaques, en corindon fritté ou en métal dur, on procédera de la même facon, en supprimant toutefois l'étape illustrée par la Fig.7.

La seconde forme d'exécution (Fig. à à 6) se distingue essentiellement de la première par le fait que les longs côtés de la boîte et par conséquent aussi de la carrure sont cambrés. Au lieu de fraiser une rainure continue dans ces faces cambrées de la tranche de la carrure 28, on forme dans ces faces des rangées d'alvéoles 29 hémisphériques, aussi rapprochés que possible l'un de l'autre et dont le diamètre est approximativement égal à la largeur des rainures 15 de la première forme d'exécution.

Cette carrure est fabriquée comme décrit précédemment, en référence aux Fig. 7 et 8. On part toutefois de billes, en lieu et place des éléments 23 cylindriques. Après avoir collé ces billes dans les alvéoles 29 de la carrure 28 et en avoir éliminé une partie un peu inférieure à la moitié par meulage, c'est un chapelet de calottes sphériques qui garnit la tranche des longs côtés de la carrure 28.

Si les billes utilisées dans cette forme d'exécution sont faites en corindon monocristallin transparent, puis revêtues d'une couche réfléchissante, comme illustré par la Fig. 7, un phénomène optique analogue à celui qui a été décrit en référence aux Fig. 2 et 3, se produit aussi dans cette seconde forme d'exécution. Toutefois, au lieu d'un « trait » de forte intensité lumineuse, c'est une série de points 30 qui apparaît, chacun d'eux se trouvant au centre de la face plane 31 des éléments protecteurs 32.

Comme l'effet optique en question est beaucoup moins marqué dans le cas des éléments protecteurs en forme de calottes sphériques, que dans celui des éléments en forme de segments cylindriques, on évitera les premiers dans la mesure du possible. Dans bien des cas, une cambrure telle que celle représentée aux Fig. 4 et 6, pourrait être remplacée par deux ou trois faces planes, de façon à créer une carrure de contour polygonal à côtés rectilignes. Les parties de la tranche d'une telle carrure, à garnir d'éléments protecteurs, comprendraient alors autant d'éléments en forme de segments cylindriques que de faces planes.

Vu le degré de protection conféré à la tranche de la carrure par les éléments décrits, il n'est pas nécessaire que celle-ci soit faite en un matériau particulièrement dur. Pour en faciliter l'usinage, on en confectionnera le corps de préférence en laiton.

## Revendications

1. Carrure de boîte de montre-bracelet à tranche inrayable, caractérisée en ce que sa tranche (14) est garnie d'éléments protecteurs saillants (16. 17, 18 ; 32), faits en un matériau pratiquement inrayable, et qui, en section dans un plan axial ou parallèle à l'axe de la carrure (1, 18) et perpendiculaire à la tranche (14) de celle-ci, ont au moins approximativement la forme d'un segment circulaire légèrement supérieur à 180°, la partie médiane du segment de chacun desdits éléments étant engagée sur 180° au plus et fixée dans un logement (15, 29) de forme correspondante, creusé dans la tranche (14) de la carrure (1, 28).

2. Carrure selon la revendication 1, caractérisée en ce que la partie de chacun desdits éléments (16, 17, 18 ; 32) qui est engagée dans un logement (15, 29) de la tranche (14) de la carrure (1, 28) est collée aux parois dudit logement dans toute son étendue.

3. Carrure selon la revendication 1 ou la revendication 2, caractérisée en ce que son contour est polygonal et en ce que seuls ses côtés s'étendant des cornes de l'une des paires à celles de l'autre sont garnis d'éléments inrayables (16, 17, 18), ces derniers ayant la forme de segments cylindriques et étant engagés dans des creusures longitudinales (15) de chaque face plane de la tranche (14) de la carrure (1), qui ont un profil semicylin- drique.

4. Carrure selon la revendication 1 ou la revendication 2, caractérisée en ce que ses côtés s'étendant d'une paire de cornes à l'autre sont arqués et en ce que lesdits éléments (32) ont la forme de calottes sphériques s'étendant sur un peu plus d'un hémisphère et en ce que l'hémisphère central de chacun de ces éléments est logé dans une creusure hémisphérique (29) desdits côtés de la carrure (28), ces derniers présentant un chapelet d'éléments protecteurs (32) s'étendant tout le long des dits côtés.

5. Carrure selon l'une ou l'autre des revendications précédentes, caractérisée en ce que lesdits éléments protecteurs (16, 17, 18 ; 32) sont en corindon fritté ou monocristallin, transparent ou coloré.

6. Carrure selon la revendication 5, caractérisé en ce qu'une partie de la surface des éléments protecteurs transparents (16, 17, 18 ; 32), légèrement inférieure à celle qui est engagée dans la creusure (15, 29) de la tranche (14) de la carrure (1, 28), est revêtue d'une couche métallique réfléchissante (19).

7. Procédé de fabrication de la carrure selon la revendication 1, caractérisé en ce qu'on forme des éléments cylindriques ou sphériques (23) en un matériau dur au diamètre voulu, en ce qu'on les colle dans des creusures respectivement semicylindriques (15) ou hémisphériques (29) de la tranche (14) d'une carrure brute (1, 28), sortant d'usinage, en ce qu'on meule la partie saillante de ces éléments de façon à n'en laisser subsister qu'une petite partie et en ce qu'on soumet ensuite la carrure aux traitements de terminaison.

8. Procédé selon la revendication 7, caractérisé en ce que lesdits éléments (23) qu'on forme, sont faits en corindon transparent et en ce qu'avant de les coller à la carrure (1, 28), on revêt un peu moins de la moitié de leur surface d'une couche réfléchissante (19) par vaporisation sous vide, en les déposant dans des alvéoles semicylindriques ou hémisphériques (24) d'un support (25).

## Claims

1. A wrist-watch case middle with an unscratch- able caseband, characterised in that its caseband (14) is provided with protruding protective elements (16, 17, 18 ; 32) made of practically un- scratchable material and which when viewed in section in a plane that is co-axial or parallel with the axis of the middle (1, 28) and perpendicular to the case-band (14) thereof, have at least approximately the shape of a circular segment slightly in excess of 180°, the mean portion of the segment of each of said elements being engaged over at most 180° and fixed in a correspondingly shaped recess (15, 29) formed in the caseband (14) of the middle (1, 28).

2. A middle as in claim 1, characterised in that the portion of each of said elements (16, 17, 18 ; 32) that is engaged in a recess (15, 29) in the caseband (14) of the middle (1, 28) is fixed with adhesive to the walls of said recess over its entire area.

3. A middle as in claim 1 or 2, characterised in that its outline is polygonal and that only the sides thereof extending from the horns of one pair to those of the other are provided with unscratch- able elements (16, 17, 18) said elements having the shape of cylindrical segments and being engaged in longitudinal recesses (15) of semicylindrical configuration in each planar face of the caseband (14) of the middle (1).

4. A middle as in claim 1 or 2, characterised in that the sides there-of that extend from one pair of horns to the other are arcuate and in that said elements (32) have the shape of spherical segments somewhat larger than a hemisphere and the central hemisphere of each element is housed in a hemispherical recess (29) in said sides of the middle (28), with said sides presenting a string of protective elements (32) extending over the entire length of said sides.

5. A middle as in any preceding claim, characterised in that said protective elements (16, 17, 18 ; 32) are transparent or coloured, sintered or monocrystalline, corundum.

6. A middle as in claim 5, characterised in that a portion of the surface of the transparent protective elements (16, 17, 18 ; 32) slightly less than that engaged in the recess (15, 29) of the caseband (14) of the middle (1, 28), is coated with a reflecting metallic layer (19).

7. A method of producing the middle of claim 1, characterised by forming cylindrical or spherical elements (23) from a hard material to the required diameter, fixing them with adhesive in semicylindrical or hemispherical recesses (15, 29), respectively in the caseband (14) of a rough, machined, middle (t, 28), grinding the protruding portion of these elements such as only to leave a small part, and then subjecting the middle to finishing operations.

8. A method as in claim 7, characterised in that said elements (23) being formed are made of transparent corundum and, before fixing them with adhesive to the middle (1, 28), a little less than half their area is coated with a reflecting layer (19) by vaporization in vacuo, by depositing them in semicylindrical or hemispherical cavities (24) in a support (25).

## Patentansprüche

1. Armbanduhrgehäuse-Mittelteil mit kratzfester Seite, dadurch gekennzeichnet, daß seine Seite (14) mit vorstehenden Schutzelementen (16, 17, 18 ; 32) versehen ist, die aus einem praktisch kratzfesten Material bestehen und die in einem Schnitt in einer Ebene axial oder parallel zur Achse des Mittelteils (1, 28) und senkrecht zur Seite (14) desselben mindestens annähernd die Form eines runden Segments geringfügig oberhalb 180° aufweisen, wobei der mittlere Teil des Segments jedes der genannten Elemente auf höchstens 180° erfaßt und in einer Ausnehmung (15, 29) entsprechender Form befestigt ist, eingearbeitet in die Seite (14) des Mittelteils (1, 28).

2. Mittelteil nach Anspruch 1, dadurch gekennzeichnet, daß der Abschnitt jedes der genannten Elemente (16, 17, 18 ; 32) der in eine Ausnehmung (15, 29) der Seite (14) des Mittelteils (1, 28) eingebettet ist mit den Wandungen der genannten Ausnehmung auf seiner gesamten Erstreckung verklebt ist.

3. Mittelteil nach Anspruch 1 oder 2, dadurch gekennzeichnet, daß seine Kontur polygonal ist und daß nur die sich zwischen den Hörnern des einen zu denen des anderen Paares erstreckenden Seiten mit kratzfesten Elementen (16, 17, 18) versehen sind, welche letzteren die Form zylindrischer Segmente haben und in Längsausnehmungen (15) jeder ebenen Fläche der Seite (14) des Mittelteils (1) eingebettet sind, welche ein halbzylindrisches Profil besitzen.

4. Mittelteil nach Anspruch 1 oder 2, dadurch gekennzeichnet, daß seine sich von einem Paar von Hörnern zum anderen erstreckenden Seiten bogenförmig sind und daß die genannten Elemente (32) die Form sphärischer Kalotten aufweisen, die sich über etwas mehr als eine Halbkugel erstrecken und daß die zentrale Halbkugel jedes dieser Elemente in eine halbkugelige Ausnehmung (29) der genannten Seiten des Mittelteils (28) eingesetzt ist, welche letzteren perlschnurartig Schutzelemente (32) präsentieren, die sich über die gesamte Länge der genannten Seiten erstrecken.

5. Mittelteil nach dem einen oder anderen der vorangehenden Ansprüche, dadurch gekennzeichnet, daß die genannten Schutzelemente (16, 17.18 ; 32) aus gefrittetem oder monokristallinem, transparentem oder gefärbtem Korund bestehen.

6. Mittelteil nach Anspruch 5, dadurch gekennzeichnet, daß ein Teil der Oberfläche transparenter Schutzelemente (16, 17, 18 ; 32) etwas weniger als der, der in die Ausnehmung (15. 29) der Seite (14) des Mittelteils (1, 28) eingefügt ist, mit einer reflektierenden metallischen Beschichtung (19) versehen ist.

7. Verfahren zum Herstellen des Mittelteils nach Anspruch 1, dadurch gekennzeichnet, daß man aus einem harten Material zylindrische oder sphärische Elemente (23) eines gewünschten Durchmessers herstellt, daß man sie in halbzylindrische (15) oder halbkugelige (29) Ausnehmungen der Seite (14) eines Mittelteilrohlings (1, 28) nach dessen Bearbeitung einklebt, daß man die vorstehende Partie dieser Elemente derart beschleift, daß nur eine kleine Partie übrig bleibt und daß man danach das Mittelteil der Endbearbeitung unterwirft.

8. Verfahren nach Anspruch 7, dadurch gekennzeichnet, daß man die genannten Elemente (23), die man herstellt, aus transparentem Korund fertigt und daß man vor dem Einkleben in das Mittelteil (1, 28) ein wenig weniger als die Hälfte ihrer Oberfläche mit einer reflektierenden Beschichtung (19) durch Vakuumbedampfung beschichtet, wobei man sie in halbzylindrische oder halbkugelige (24) Öffnungen eines Trägers (25) einsetzt.
